# EUROPÄISCHE PATENTSCHRIFT

(11) **EP 1 062 408 B1**
(45) Veröffentlichungstag und Bekanntmachung des Hinweises auf die Patenterteilung: **07.08.2002**
(21) Anmeldenummer: 99915504.7
(22) Anmeldetag: 05.03.1999
(51) Int. Cl.: F01D 17/14, F16K 5/04, F16K 5/12

(54) **DAMPFTURBINENANLAGE**
STEAM TURBINE INSTALLATION
INSTALLATION DE TURBINE A VAPEUR

(30) Priorität: 11.03.1998 DE 19810580
(43) Veröffentlichungstag der Anmeldung: 27.12.2000
(73) Patentinhaber: SIEMENS AKTIENGESELLSCHAFT, 80333 München (DE)
(72) Erfinder: GIRBIG, Paul, D-91080 Uttenreuth (DE)
(86) Internationale Anmeldenummer: DE9900603
(87) Internationale Veröffentlichungsnummer: WO9946483

(56) Entgegenhaltungen:
- CH-A- 436 345
- DE-A- 2 350 263
- DE-C- 582 436
- FR-A- 341 546
- FR-A- 1 542 987
- US-A- 4 881 718

## Beschreibung

Die Erfindung bezieht sich auf eine Dampfturbinenanlage, deren Dampfturbine ein Dampfsammelraum vorgeschaltet ist, wobei zur Steuerung der Einbringung von Dampf in den Dampfsammelraum ein Dampfeinlaßventil vorgesehen ist.

Eine Dampfturbinenanlage wird üblicherweise zur Erzeugung elektrischer Energie oder auch zum Antrieb einer Arbeitsmaschine eingesetzt. Dabei wird ein in einem Verdampferkreislauf der Dampfturbinenanlage geführtes Arbeitsmedium, üblicherweise ein Wasser-Wasser/Dampf-Gemisch, in einem Verdampfer verdampft. Der dabei erzeugte Dampf entspannt sich arbeitsleistend in der Dampfturbine und wird anschließend einem Kondensator oder einer Arbeitsmaschine zugeführt. Das im Kondensator kondensierte Arbeitsmedium wird dann über eine Speisewasserpumpe erneut dem Verdampfer zugeführt.

In Dampfturbinenanlagen dienen als Düsengruppenregelung bezeichnete Regelventile der Steuerung der Einbringung von Dampf in einen Dampfsammelraum. Das Öffnen und Schließen der Regelventile erfolgt üblicherweise durch ein Spindelsystem oder durch einen hydraulischen Antrieb. Bei einem Spindelsystem sind die Regelventile in einen im Dampfsammelraum angeordneten Balken eingehängt, der durch zwei Spindeln bewegbar ist. Alternativ können die Regelventile hydraulische Einzelantriebe aufweisen. Die hydraulischen Einzelantriebe betätigen üblicherweise über ein Gestänge die einzelnen Regelventile.

Derartige Regelventile bedingen jedoch besonders hohe Stellkräfte, da sie gegen die Dampfströmungsrichtung zu schließen sind. Hohe Stellkrafte wiederum verlangsamen die Stellgeschwindigkeit der Regelventile und wirken sich damit nachteilig auf die Regelungsgute der Regelventile aus. Außerdem sind die Spindeln des Spindelsystems bzw. die Gestänge des hydraulischen Systems üblicherweise jeweils durch eine Stopfbuchse durch das Gehäuse des Dampfsammelraums hindurchgeführt. Da durch die entsprechenden Stopfbuchsen eine Betätigung der jeweiligen Dusengruppenregelung erfolgt, sind dabei Verluste von Dampf nicht zu vermeiden, die bei einer Mehrzahl von Stopfbuchsen besonders groß ausfallen können.

Aus FR-A-341 546 ist eine steuerung der Regelventile mittels elektromagnetisch geregeltes Dampfdrucks bekannt.

Der Erfindung liegt daher die Aufgabe zugrunde, eine Dampfturbinenanlage der oben genannten Art mit einem Dampfeinlaßventil anzugeben, das eine besonders hohe Regelungsgüte erlaubt und bei dem Verluste von Dampf besonders gering ausfallen.

Diese Aufgabe wird erfindungsgemäß gelöst, indem das Dampfeinlaßventil der Dampfturbinenanlage eine als Absperrorgan in einem Gehäuse angeordnete Drehwalze aufweist, wobei ein im Gehause vorgesehener Dampfeinlaß über einen in der Drehwalze angeordneten Kanal mit einem im Gehäuse vorgesehenen Dampfauslaß verbindbar ist.

Die Erfindung geht dabei von der Überlegung aus, daß eine besonders hohe Regelungsgüte für ein Dampfeinlaßventil einer Dampfturbinenanlage erreichbar ist, indem dieses für besonders geringe Stellkräfte ausgelegt ist. Besonders geringe Stellkräfte sind möglich, wenn das Dampfeinlaßventil derart ausgelegt ist, daß Stellbewegungen in einer Richtung entlang der Dampfströmungsrichtung weitgehend vermieden sind. Dies ist auf besonders einfache Weise erreichbar, indem das Dampfeinlaßventil nicht für lineare, sondern vielmehr für Rotations-Stellbewegungen ausgelegt ist. Dazu ist als Absperrorgan des Dampfeinlaßventils eine Drehwalze vorgesehen. Bei einer derartigen Anordnung ist zudem die Anzahl der erforderlichen Abdichtungen besonders gering. Das Dampfeinlaßventil weist somit besonders geringe Verluste von Dampf auf.

Vorteilhafterweise ist der Kanal an der Oberfläche der Drehwalze geführt. Ein derartig ausgestaltetes Dampfeinlaßventil ist nämlich besonders flexibel an verschiedenartige Anforderungen anpaßbar. Beispielsweise kann bei geeigneter Wahl der Kanallänge ermöglicht sein, daß der Dampfeinlaß auch bei verschiedenen Stellungen der Drehwalze mit dem Dampfauslaß verbindbar ist.

Um zusätzlich die Gefahr des Verlustes von Dampf besonders gering zu halten, ist vorteilhafterweise das die Drehwalze umschließende Gehäuse einstückig ausgeführt. Hierbei ist die Drehwalze über eine einzige Zugangsöffnung in das Gehäuse eingebracht, die über eine am freien Ende der Drehwalze angeordnete Endplatte gegenüber der Umgebung abgedichtet ist.

Die Endplatte des Dampfeinlaßventils ist vorteilhafterweise derart ausgeführt, daß sie an ihrer dem Gehäuse der Drehwalze zugewandten Seite ein zinnenförmiges Profil aufweist. An der Abdichtungsstelle austretender Dampf muß dann einen besonders langen Weg zur Umgebung zurücklegen, wodurch die Gefahr von nicht erwünschtem Dampfaustritt besonders gering gehalten ist.

Vorteilhafterweise ist das innerhalb des Gehäuses angeordnete Ende der Drehwalze in einem im Gehäuse der Drehwalze angeordneten konisch ausgebildeten Lagerelement gelagert. Eine derartige Anordnung ermöglicht nämlich eine besonders einfache Montage, da das konisch ausgebildete Lagerelement bei der Einbringung der Drehwalze eine selbsttätige Zentrierung bewirkt.

Das Dampfeinlaßventil weist vorteilhafterweise ein Federsystem auf, das die Drehwalze mechanisch vorspannt. In dieser Ausgestaltung ist das Dampfeinlaßventil für besonders kurze Schnellschlußzelten geeignet und schließt bei einem Ausfall des die Drehbewegung der Drehwalze steuernden Systems selbständig. Dadurch sind durch einen Störfall bedingte Dampfverluste vermeidbar.

Der in den Dampfsammelraum einzubringenoe Dampf kann - je nach Betriebsart und -bedingungen - besonders starke Verunreinigungen aufweisen. Damit das Dampfeinlaßventil gegen derartige Verunreinigungen unempfindlich ist, weist es vorteilhafterweise eine Drehwalze auf, deren Oberfläche aus einem keramischen Werkstoff besteht. Denn ein keramischer Werkstoff weist eine besonders geringe Haftung für Verunreinigungen des Dampfes auf und ist besonders unempfindlich auch gegen große Temperaturänderungen.

Um zusätzlich eine Funktionsfähigkeit auch bei besonders geringer Dampfqualität zu gewährleisten, kann das Dampfeinlaßventil mit einem permanenten hochfrequenten Störsignal als Stellsignal beaufschlagt werden, weiches eine Gängigkeit des Ventils sicherstellt.

Vorteilhafterweise weist der in der Oberfläche der Drehwalze geführte Kanal einen sich verjüngenden Querschnitt auf. Denn dann lassen sich bei entsprechender Positionierung des Kanals relativ zum Dampfeinlaß und/oder -auslaß unterschiedliche Durchflußmengen des Dampfes einstellen.

Dabei weist der Kanal vorteilhafterweise einen durch einen Anfangspunkt und durch einen Endpunkt des Kanals bezüglich der Drehwalzenachse definierten Bogenwinkel auf, der größer ist als 180°. Mit anderen Worten: der Kanal erstreckt sich über mehr als den halben Umfang der Drehwalze. In dieser Ausgestaltung sind nämlich besonders viele Kombinationen von einem Kanalquerschnitt mit einem Dampfein- und/oder -auslaß möglich.

Für eine besondere Flexibilität bei der Einstellung der Durchflußmenge des Dampfes weist das Dampfeinlaßventil vorteilhafterweise eine Mehrzahl von Kanälen auf, die auf der Oberfläche einer gemeinsamen Drehwalze angeordnet sind. Hierbei ist jeweils ein Dampfeinlaß mit einem ihm zugeordneten Dampfauslaß über jeweils einen Kanal verbindbar. Bei einer derartigen Anordnung ist, bei geeigneter Ausgestaltung der Drehwalze, abhängig von deren Schaltstellung, die gezielte Öffnung eines oder mehrerer Kanäle möglich.

Vorteilhafterweise sind die Bogenwinkel der Kanäle derart ausgestaltet, daß in einer ersten Stellung der Drehwalze ein erster Kanal von Dampf durchströmbar und in einer zweiten Stellung der Drehwalze der erste und ein zweiter Kanal von Dampf durchströmbar sind. In dieser Ausgestaltung ermöglicht das Dampfeinlaßventil eine schrittweise Öffnung der Kanäle, wodurch eine besonders hohe Flexibilität bei der Zufuhr von Dampf in den Dampfsammelraum möglich ist.

Das Dampfeinlaßventil ist vorteilhafterweise an einen Dampfsammelraum angeschlossen, der einer Dampfturbine einer Dampfturbinenanlage vorgeschaltet ist. Aufgrund seiner besonders hohen Regelungsgüte und seiner besonders geringen Gefahr des Verlustes von Dampf ist nämlich das Dampfeinlaßventil hierfür besonders geeignet.

Die mit der Erfindung erzielten Vorteile bestehen insbesondere darin, daß bei der Dampfturbinenanlage mit dem einem Dampfsammelraum vorgeschalteten Dampfeinlaßventil aufgrund der als Absperrorgan vorgesehenen Drehwalze die Gefahr von Dampfverlusten besonders gering gehalten ist. Außerdem weist das Dampfeinlaßventil besonders geringe Stellkräfte auf, da es für Rotations-Stellbewegungen ausgelegt ist. Dadurch weist das Dampfeinlaßventil eine besonders hohe Stellgeschwindigkeit und damit eine besonders hohe Regelungsgüte auf. Die besonders geringen Stellkräfte ermöglichen darüber hinaus den Einsatz eines elektrischen Steuermechanismus für das Dampfeinlaßventil. Damit ist der Verzicht auf ein hydraulisches Stellsystem möglich, das aufgrund der Hydrauliköle stets ein potentieller Brandherd in der Dampfturbinenanlage ist.

Ein Ausführungsbeispiel der Erfindung wird anhand einer Zeichnung näher erläutert. Darin zeigen:
- FIG 1: schematisch eine Dampfturbinenanlage mit zwei Dampfeinlaßventilen zur Steuerung der Einbringung von Dampf in die Dampfturbine,
- FIG 2: schematisch die Anordnung eines Dampfeinlaßventils an der Dampfturbine gemäß Figur 1,
- FIG 3: schematisch ein Dampfeinlaßventil gemäß Figur 1 und 2,
- FIG 4: schematisch die Anordnung der Endplatte an dem Gehäuse eines der Dampfeinlaßventile gemäß den Figuren 1 bis 3 und
- FIG 5: schematisch die Bogenwinkel der auf der Oberfläche der Drehwalze gemäß Figur 3 angeordneten Kanäle.

Gleiche Teile sind in allen Figuren mit denselben Bezugszeichen versehen.

Die Dampfturbinenanlage 2 gemäß Figur 1 umfaßt eine Dampfturbine 4 mit angekoppeltem Generator 6 und in einem Wasser-Dampf-Kreislauf 8 einen der Dampfturbine 4 nachgeschalteten Kondensator 10 sowie einen Dampferzeuger 12. Die Dampfturbine 4 besteht aus einer ersten Druckstufe oder einem Hochdruckteil 4a und einer weiteren Stufe oder einem Mittel- und Niederdruckteil 4b, die über eine gemeinsame Welle 14 den Generator 6 antreiben.

Der Dampferzeuger 12 ist dampfausgangsseitig an den Dampfeinlaß 18 des Hochdruckteils 4a der Dampfturbine 4 angeschlossen. Der Dampfauslaß 20 des Hochdruckteils 4a der Dampfturbine 4 ist über eine Uberströmleitung 22 mit dem Dampfeinlaß 24 des Mittel- und Niederdruckteils 4b der Dampfturbine 4 verbunden. Der Dampfauslaß 26 des Mittel- und Niederdruckteils 4b der Dampfturbine 4 ist über eine Dampfleitung 28 an den Kondensator 10 angeschiossen. Dieser ist über eine Speisewasserleitung 30, in die eine Speisewasserpumpe 32 und ein Speisewasserbehälter 34 geschaltet sind, mit dem Dampferzeuger 12 so verbunden, daß ein geschlossener Wasser-Dampf-Kreislauf 8 entsteht.

Die Dampfturbinenanlage 2 ist zur Steuerung der Einbringung von Dampf D in das Hochdruckteil 4a und das Mittel- und Niederdruckteil 4b der Dampfturbine 4 ausgelegt. Dazu mündet die den Dampferzeuger 12 und die Dampfturbine 4 verbindende Dampfleitung 36 in ein Dampfeinlaßventil 38, das eingangsseitig dem als Gehäuse der Turbine des Hochdruckteils 4a der Dampfturbine 4 ausgebildeten Dampfsammelraum 40 vorgeschaltet ist. Außerdem ist in die Überstromleitung 22 ein Dampfeinlaßventil 42 geschaltet, das eingangsseitig dem als Gehäuse der Turbine des Mittel- und Niederdruckteils 4b der Dampfturbine 4 ausgebildeten Dampfsammelraum 44 vorgeschaltet ist. Die Dampfeinlaßventile 38, 42 sind annähernd baugleich und mittels eines elektrischen Stellsignals, das mit einem hochfrequenten Störsignal beaufschlagt ist, steuerbar. Hierfür sind die Dampfeinlaßventile 38, 42 jeweils über eine Steuerleitung 46 bzw. 48 mit einer Steuereinheit 50 verbunden.

Wie in Figur 2 im Detail dargestellt, ist das Dampfeinlaßventil 38 unmittelbar am Dampfsammelraum 40 befestigt. In den Dampfsammelraum 40 gelangt über das Dampfeinlaßventil 38 von der Dampfleitung 36 her Dampf D. Das Dampfeinlaßventil 38 weist in seinem Gehäuse 52 drei Dampfeinlässe 54 und drei Dampfauslässe 56 auf. Die Dampfauslässe 56 des Dampfeinlaßventils 38 münden jeweils in eine Kammer 40a, 40b bzw. 40c des Dampfsammelraums 40. Im Dampfsammelraum 40 der Hochdruckstufe 4a der Dampfturbine 4 ist eine Turbine 58 angeordnet, die einen Rotor 60 und eine Anzahl von Turbinenschaufeln 62 umfaßt. Das Dampfeinlaßventil 42 ist in annähernd gleicher Weise an dem als Gehäuse der Turbine des Mittel- und Niederdruckteils 4b der Dampfturbine 4 ausgebildeten Dampfsammelraum 44 angeordnet.

Als Beispiel für die annähernd baugleichen Dampfeinlaßventile 38, 42 ist das Dampfeinlaßventil 38 gemäß Figur 1 und Figur 2 im Detail in Figur 3 dargestellt. Das Dampfeinlaßventil 38 umfaßt ein Gehäuse 52. In dem einstückig ausgeführten Gehäuse 52 sind drei Dampfeinlässe 54 und drei Dampfauslässe 56 angeordnet. In dem Gehäuse 52 ist eine Drehwalze 64 angeordnet, deren Oberfläche 66 ein zinnenförmiges Profil aufweist, das in der Figur 3 nicht näher dargestellt ist, und aus keramischem Werkstoff K besteht. Die Drehwalze 64 ist über eine Zugangsöffnung 68 in das Gehäuse 52 einbringbar. Mit ihrem innerhalb des Gehäuses 52 angeordneten Ende 64a ist die Drehwalze 64 in einem im Gehäuse 52 angeordneten, konisch ausgebildeten Lagerelement 70 gelagert. An dem nicht im Gehäuse 52 gelagerten Ende 64b der Drehwalze 64 ist eine Endplatte 72 angeordnet. Wie in Figur 4 im Detail dargestellt, weist die Endplatte 72 an der dem Gehäuse 52 zugewandten Seite 72a ein zinnenförmiges Profil 74 auf. An der Endplatte 72 der Drehwalze 64 ist eine Führung 76 angeordnet. Über die Führung 76 ist die Drehwalze 64 durch ein Federsystem 78 mechanisch rückstellbar.

Die Drehwalze 64 weist in ihrer Oberfläche 66 drei Kanäle 80, 82 und 84 auf, über die die Dampfeinlässe 54 mit den ihnen jeweils zugeordneten Dampfauslässen 56 verbindbar sind. Dabei verjüngt sich in nicht näher dargestellter Weise jeweils der Querschnitt der Kanäle 8C, 82 und 84 entlang des Dampfweges. Außerdem weisen die Kanäle 80, 82 und 84, wie in Figur 5 im Detail dargestellt, jeweils verschiedene Bogenwinkel 86, 88 bzw. 90 auf, die jeweils über einen Anfangspunkt 86a, 88a, 90a und einen Endpunkt 86b, 88b, 90b definiert sind. Die Bogenwinkel 86, 88, 90 sind dabei so gewählt, daß sie jeweils größer sind als 180°. In einer erster Stellung der Drehwalze 64 ist dabei der Kanal 80 von Dampf D durchströmbar und in einer zweiten Stellung der Drehwalze 64 sind der Kanal 80 und der Kanal 82 von Dampf D durchströmbar und in einer dritten Stellung der Drehwalze 64 sind der Kanal 80, der Kanal 82 und der Kanal 84 von Dampf D durchströmbar.

Durch die besonders hohe Regelungsgüte der Dampfeinlaßventile 38, 42 ist eine besonders fein abgestufte Steuerung der Einbringung von Dampf D in die jeweiligen Dampfsammelräume 40 bzw. 44 der Dampfturbinenanlage gewährleistet. Aufgrund der als Absperrorgan vorgesehenen Drehwalze 64 ist dabei die Gefahr des Verlustes von Dampf D besonders gering gehalten.

## Patentansprüche

1. Dampfturbinenanlage (2), deren Dampfturbine (4) ein Dampfsammelraum (40, 44) vorgeschaltet ist, wobei an den Dampfsammelraum (40, 44) eingangsseitig ein Dampfeinlaßventil (38, 42) zur Steuerung der Einbringung von Dampf (D) in den Dampfsammelraum (40, 44) angeschlossen ist, **dadurch gekennzeichnet, daß** das Dampfeinlaßventil (38, 42) eine als Absperrorgan in einem Gehäuse (52) angeordnete Drehwalze (64) aufweist, und wobei ein im Gehäuse (52) vorgesehener Dampfeinlaß (54) über einen in der Drehwalze (64) angeordneten Kanal (80) mit einem im Gehäuse (52) vorgesehenen Dampfauslaß (56) verbindbar ist.

2. Dampfturbinenanlage (2) nach Anspruch 1, bei der der Kanal (80) des Dampfeinlaßventils (38, 42) entlang der Oberfläche (66) der Drehwalze (64) geführt ist.

3. Dampfturbinenanlage (2) nach Anspruch 1 oder 2, bei der das Gehäuse (52) des Dampfeinlaßventils (38, 42) einstückig ausgeführt ist, wobei die Drehwalze (64) über eine einzige Zugangsöffnung (68) in das Gehäuse (52) eingebracht ist, und wobei ein Innenraum des Gehäuses (52) über eine am freien Ende (64b) der Drehwalze (64) angeordnete Endplatte (72) gegenüber der Umgebung abgedichtet ist.

4. Dampfturbinenanlage (2) nach Anspruch 3, bei der die Endplatte (72) des Dampfeinlaßventils (38, 42) an ihrer dem Gehäuse (52) der Drehwalze (64) zugewandten Seite (72a) ein zinnenförmiges Profil (74) aufweist.

5. Dampfturbinenanlage (2) nach Anspruch 3 oder 4, bei der das innerhalb des Gehäuses (52) angeordnete Ende (64a) der Drehwalze (64) des Dampfeinlaßventils (38, 42) in einem im Gehäuse (52) angeordneten, konisch ausgebildeten Lagerelement (70) gelagert ist.

6. Dampfturbinenanlage (2) nach einem der Ansprüche 1 bis 5, bei der die Drehwalze (64) des Dampfeinlaßventils (38, 42) durch ein Federsystem (78) mechanisch vorgespannt ist.

7. Dampfturbinenanlage (2) nach einem der Ansprüche 1 bis 6, bei der die Oberfläche (66) der Drehwalze (64) des Dampfeinlaßventils (38, 42) aus einem keramischen Werkstoff (K) besteht.

8. Dampfturbinenanlage (2) nach einem der Ansprüche 1 bis 7, bei der das Stellsignal des Dampfeinlaßventils (38, 42) mit einem permanenten Störsignal beaufschlagt ist.

9. Dampfturbinenanlage (2) nach einem der Ansprüche 2 bis 8, bei der der Kanal (80) des Dampfeinlaßventils (38, 42) einen sich verjüngenden Querschnitt aufweist.

10. Dampfturbinenanlage (2) nach einem der Ansprüche 1 bis 9, bei der auf der Oberfläche (66) der Drehwalze (64) des Dampfeinlaßventils (38, 42) eine Mehrzahl von Kanälen (80, 82, 84) angeordnet ist, wobei über jeden Kanal (80, 82, 84) jeweils ein Dampfeinlaß (54) mit einem ihm zugeordneten Dampfauslaß (56) verbindbar ist.

11. Dampfturbinenanlage (2) nach einem der Ansprüche 1 bis 10, bei der der durch einen Anfangspunkt (86a, 88a, 90a) und durch einen Endpunkt (86b, 88b, 90b) des Kanals (80, 82, 84) des Dampfeinlaßventils (38, 42) bezüglich der Drehwalzenachse definierte jeweilige Bogenwinkel (86, 88, 90) der Kanäle (80, 82, 84) größer ist als 180°.

12. Dampfturbinenanlage (2) nach Anspruch 11, bei der die Bogenwinkel (86, 88, 90) der Kanäle (80, 82, 84) des Dampfeinlaßventils (38, 42) derart gewählt sind, daß in einer ersten Stellung der Drenwalze (64) ein erster Kanal (80) von Dampf (D) durchströmbar ist und in einer zweiten Stellung der Drehwalze (64) der erste Kanal (80) und ein zweiter Kanal (82) von Dampf (D) durchströmbar sind.

## Claims

1. Steam-turbine plant (2), a steam-collecting space (40, 44) being arranged upstream of its steam turbine (4), in which case a steam-inlet valve (38, 42) for controlling the introduction of steam (D) into the steam-collecting space (40, 44) is connected on the inlet side to the steam-collecting space (40, 44), **characterized in that** the steam-inlet valve (38, 42) has a rotary cylinder (64) arranged as a shut-off member in a housing (52), and **in that** a steam inlet (54) provided in the housing (52) can be connected to a steam outlet (56) provided in the housing (52) via a passage (80) arranged in the rotary cylinder (64).

2. Steam-turbine plant (2) according to Claim 1, in which the passage (80) of the steam-inlet valve (38, 42) is run along the surface (66) of the rotary cylinder (64).

3. Steam-turbine plant (2) according to Claim 1 or 2, in which the housing (52) of the steam-inlet valve (38, 42) is made in one piece, the rotary cylinder (64) being put into the housing (52) via a single access opening (68), and an interior space of the housing (52) being sealed off from the surroundings via an end plate (72) arranged on the free end (64b) of the rotary cylinder (64).

4. Steam-turbine plant (2) according to Claim 3, in which the end plate (72) of the steam-inlet valve (38, 42) has a crenellated profile (74) on its side (72a) facing the housing (52) of the rotary cylinder (64).

5. Steam-turbine plant (2) according to Claim 3 or 4, in which that end (64a) of the rotary cylinder (64) of the steam-inlet valve (38, 42) which is arranged inside the housing (52) is mounted in a conical bearing element (70) arranged in the housing (52).

6. Steam-turbine plant (2) according to one of Claims 1 to 5, in which the rotary cylinder (64) of the steam-inlet valve (38, 42) is mechanically preloaded by a spring system (78).

7. Steam-turbine plant (2) according to one of Claims 1 to 6, in which the surface (66) of the rotary cylinder (64) of the steam-inlet valve (38, 42) is made of a ceramic material (K).

8. Steam-turbine plant (2) according to one of Claims 1 to 7, in which a permanent disturbance signal is applied to the actuating signal of the steam-inlet valve (38, 42).

9. Steam-turbine plant (2) according to one of Claims 2 to 8, in which the passage (80) of the steam-inlet valve (38, 42) has a narrowing cross section.

10. Steam-turbine plant (2) according to one of Claims 1 to 9, in which a plurality of passages (80, 82, 84) are arranged on the surface (66) of the rotary cylinder (64) of the steam-inlet valve (38, 42), in which arrangement a steam inlet (54) can in each case be connected via each passage (80, 82, 84) to a steam outlet (56) assigned to it.

11. Steam-turbine plant (2) according to one of Claims 1 to 10, in which the respective arc angle (86, 88, 90) of the passages (80, 82, 84), which is defined by a starting point (86a, 88a, 90a) and by an end point (86b, 88b, 90b) of the passage (80, 82, 84) of the steam-inlet valve (38, 42) relative to the rotary-cylinder axis, is greater than 180°.

12. Steam-turbine plant (2) according to Claim 11, in which the arc angles (86, 88, 90) of the passages (80, 82, 84) of the steam-inlet valve (38, 42) are selected in such a way that steam (D) can flow through a first passage (80) in a first position of the rotary cylinder (64) and steam (D) can flow through the first passage (80) and a second passage (82) in a second position of the rotary cylinder (64).

## Revendications

1. Installation (2) de turbine à vapeur, en aval de la turbine (4) à vapeur de laquelle est prévue une chambre (40, 44) de collecte de la vapeur, une vanne (38, 42) d'entrée de la vapeur étant raccordée du côté de l'entrée à la chambre (40, 44) de collecte de la vapeur et étant destinée à commander l'introduction de vapeur (D) dans la chambre (40, 44) de collecte de la vapeur, **caractérisée en ce que** la vanne (38, 42) d'entrée de la vapeur comprend un rouleau (64) tournant servant d'organe d'obturation et monté dans une enveloppe (52) et une entrée (54) pour la vapeur prévue dans l'enveloppe (52) peut communiquer par un canal (80) ménagé dans le rouleau (64) tournant avec une sortie (56) pour la vapeur, qui est prévue dans l'enveloppe (52).

2. Installation (2) de turbine à vapeur suivant la revendication 1, dans laquelle le canal (80) de la vanne (38, 42) d'entrée de la vapeur passe le long de la surface (66) du rouleau (64) tournant.

3. Installation (2) de turbine à vapeur suivant la revendication 1 ou 2, dans laquelle l'enveloppe (52) de la vanne (38, 42) d'entrée de la vapeur est réalisée en une seule pièce, le rouleau (64) tournant étant introduit dans l'enveloppe (52) par une seule ouverture (68) d'accès et une chambre intérieure de l'enveloppe (52) étant rendue étanche vis à vis de l'environnement par une plaque (72) d'extrémité montée à l'extrémité (64b) libre du rouleau (64) tournant.

4. Installation (2) de turbine à vapeur suivant la revendication 3, dans laquelle la plaque (72) d'extrémité de la vanne (38, 42) d'entrée de la vapeur a, du côté (72a) tourné vers l'enveloppe (62) du rouleau (64) tournant, un profil (74) en forme de créneau.

5. Installation (2) de turbine à vapeur suivant la revendication 3 ou 4, dans laquelle l'extrémité (64a) disposée à l'intérieur de l'enveloppe (52) du rouleau (64) tournant de la vanne (38, 42) d'entrée de la vapeur est montée dans un élément (70) formant palier qui est prévu dans l'enveloppe (52) et qui est conique.

6. Installation (2) de turbine à vapeur suivant l'une des revendications 1 à 5, dans laquelle le rouleau (64) tournant de la vanne (38, 42) d'entrée de la vapeur est précontraint mécaniquement par un système (78) à ressort.

7. Installation (2) de turbine à vapeur suivant l'une des revendications 1 à 6, dans laquelle la surface (66) du rouleau (64) tournant de la vanne (38, 42) d'entrée de la vapeur est en un matériau (K) céramique.

8. Installation (2) de turbine à vapeur suivant l'une des revendications 1 à 7, dans laquelle il est appliqué un signal parasite permanent au signal de réglage de la vanne (38, 42) d'entrée de la vapeur.

9. Installation (2) de turbine à vapeur suivant l'une des revendications 2 à 8, dans laquelle le canal (80) de la vanne (38, 42) d'entrée de la vapeur a une section transversale qui se rétrécit.

10. Installation (2) de turbine à vapeur suivant l'une des revendications 1 à 9, dans laquelle it est prévu sur la surface (66) du rouleau (64) tournant de la vanne (38, 42) d'entrée de la vapeur une multiplicité de canaux (80, 82, 84), respectivement une entrée (54) pour la vapeur pouvant communiquer par chaque canal (80, 82, 84) avec une sortie (56) pour la vapeur qui lui est associée.

11. Installation (2) de turbine à vapeur suivant l'une des revendications 1 à 10, dans laquelle l'angle (86, 88, 90) d'arc respectif des canaux (80, 82, 84), cet angle étant défini par un point (86a, 88a, 90a) initial et par un point (86b, 88b, 90b) final du canal (80, 82, 84) de la vanne (38, 42) d'entrée de la vapeur par rapport à l'axe du rouleau tournant, est supérieur à 180°.

12. Installation (2) de turbine à vapeur suivant la revendication 11, dans laquelle les angles (86, 88, 90) d'arc des canaux (80, 82, 84) de la vanne (38, 42) d'entrée de la vapeur sont choisis de façon à ce que, dans une première position du rouleau (64) tournant, de la vapeur (D) puisse passer dans un premier canal (80) et, dans une deuxième position du rouleau (64) tournant, de la vapeur (D) puisse passer dans le premier canal (80) et dans un deuxième canal (82).
